# EUROPÄISCHE PATENTSCHRIFT

(11) **EP 2 986 365 B1**
(45) Veröffentlichungstag und Bekanntmachung des Hinweises auf die Patenterteilung: **10.03.2021**
(21) Anmeldenummer: 14718585.4
(22) Anmeldetag: 17.04.2014
(51) Int. Cl.: B01F 7/00, B01F 15/02, B01F 7/04

(54) **KONDITIONIERER, PADDELSCHIENE, UND VERFAHREN ZUM MISCHEN**
CONDITIONER, PADDLE RAIL AND METHOD FOR MIXING
CONDITIONNEUR, RAIL DE PALETTES ET PROCÉDÉ POUR MÉLANGER

(30) Priorität: 17.04.2013 EP 13164024
(43) Veröffentlichungstag der Anmeldung: 24.02.2016
(73) Patentinhaber: Bühler AG, 9240 Uzwil (CH)
(72) Erfinder: RÄSS, Roger, 9034 Eggersriet (CH); HERMSMEYER, Andrea, 9242 Oberuzwil (CH); WELS, Sebastian, 8280 Kreuzlingen (CH)
(74) Vertreter: Hepp Wenger Ryffel AG
(86) Internationale Anmeldenummer: PCT/EP2014/057936
(87) Internationale Veröffentlichungsnummer: WO 2014/170450

(56) Entgegenhaltungen:
- EP-A1- 2 206 549
- EP-A2- 1 990 085
- WO-A1-2012/116883
- JP-A- 2004 129 519
- US-A- 5 580 170

## Beschreibung

Die vorliegende Erfindung betrifft ein Verfahren zum Mischen, einen Konditionierer und eine Paddelschiene gemäss den unabhängigen Ansprüchen.

Aus dem Stand der Technik sind verschiedene Mischer bekannt, welche insbesondere in der Futtermittelverarbeitung eingesetzt werden.

Beispielsweise offenbart EP 1 990 085 B1 einen Mischer, welcher im Wesentlichen aus einem zylindrischen Gehäuse besteht und an einem Ende einen Einlass und am anderen Ende einen Auslass aufweist. Im zylindrischen Gehäuse ist eine Mischerwelle angeordnet, welche eine Vielzahl von Paddeln zum Mischen des in den Mischer eingeführten Produktes aufweist. Um vor allem beim Anfahren des Mischers eine ungenügende Durchmischung bzw. Konditionierung mit beispielsweise Dampf zu verhindern, wird in einer Anfangsphase des Betriebs die Mischerwelle bei geschlossenem Auslass derart betrieben, dass sich das zu mischende Material im Bereich des geschlossenen Auslasses staut. Sobald der entstandene Staudruck einen gewissen Wert überschreitet, wird die Mischerwelle in entgegengesetzter Richtung betrieben, so dass das zu mischende Material nochmals vermischt, konditioniert und in Richtung zum Einlass gefördert wird. Sobald nun am Eingangsbereich ein gewisser Staudruck wiederum erreicht ist, wird die Mischerwelle wieder in Transportrichtung angetrieben und der Auslass geöffnet.

Ein solches Verfahren ist insofern problematisch, da durch den erhöhten Staudruck nicht sichergestellt werden kann, dass das gesamte Material gleichmässig durchmischt und konditioniert wird. Ausserdem werden der Mischer und das zu vermischende Material in unerwünschter Weise mit Druck belastet.

Andere Mischer aus dem Stand der Technik werden einfach gestartet, wobei das Produkt zunächst ungenügend durchmischt und/oder konditioniert wird. Die bis zur Erreichung der gewünschten Prozessbedingungen bzw. -eigenschaften benötigte Menge an Produkt wird dabei üblicherweise entsorgt oder rezykliert.

Die US 5,580,170 A beschreibt einen Mischer mit einer Mischerwelle mit im Querschnitt keilförmigen Paddeln. Die Paddel sind derart angeordnet, dass beim Rotieren der Mischerwelle, je nach Paddeltyp, eine Förderung des Produktes in Richtung des Auslasses oder des Einlasses bewirkt, was die Vermischung begünstigen soll. JP 2004 129519 A offenbart einen Konditionierer und ein Verfahren zum Mischen eines zu konditionierenden Produktes in einem Konditionierer , umfassend die Schritte - teilweises Befüllen des Konditionierers mit dem Produkt, - Rotieren einer Mischerwelle des Konditionierers in einer ersten Rotationsrichtung, so dass mindestens ein an der Mischerwelle angeordnetes Paddel im Wesentlichen keine Förderung des Produkts im Anfangsbereich in eine Richtung parallel zur Mischerwelle bewirkt, - Rotieren der Mischerwelle in einer zweiten Rotationsrichtung, so dass das mindestens eine Paddel eine Förderung des Produkts in eine Richtung parallel zur Mischerwelle bewirkt, wobei das Produkt durch den Konditionierer über dem dem Anfangsbereich benachbarten Abschnitt des Konditionierers zum Auslass des Konditionierers gefördert wird.

Es ist Aufgabe der Erfindung, die Nachteile des Standes der Technik zu überwinden. Insbesondere soll ein Verfahren zum Mischen und ein Konditionierer zur Verfügung gestellt werden, welche ein verlustfreies Anfahren ermöglichen, d.h., dass das Entsorgen bzw. Rezyklieren des Produktes beim Anfahren des Mischers unnötig wird.

Diese Aufgabe wird durch die in den unabhängigen Patentansprüchen definierten Verfahren und Vorrichtungen gelöst. Weitere Ausführungsformen ergeben sich aus den abhängigen Patentansprüchen.

Hier und im Folgenden wird unter der Bezeichnung Mischer sowohl ein Mischer zum Mischen von unterschiedlichen Materialien als auch ein Konditionierer verstanden.

Ein Paddel für einen Mischer umfasst ein flächiges Element mit einer Arbeitsfläche und einer Rückfläche. In bestimmungsgemässem Gebrauch ist das Paddel im Wesentlichen auf einer Ebene senkrecht zu einer Rotationsachse einer Mischerwelle angeordnet. Das Paddel weist ein Befestigungsmittel zum Befestigen des Paddels an der Mischerwelle auf. Die Arbeitsfläche ist um einen Arbeitswinkel auf die eine Seite und die Rückfläche um einen Rückwinkel auf die andere Seite der Ebene senkrecht zur Rotationsachse der Mischerwelle geneigt. Dabei ist der Rückwinkel kleiner als der Arbeitswinkel. Dadurch, dass der Rückwinkel der Rückfläche kleiner ist als der Arbeitswinkel der Arbeitsfläche, wird gewährleistet, dass bei einer Drehung des Paddels bzw. der Mischerwelle in Richtung der zulaufenden Arbeits- und Rückfläche ein zu mischendes Material vom Paddel nicht nur gemischt sondern auch von der Arbeitsfläche weg weiter zu einem Auslass gefördert wird. Die Neigung der Arbeitsfläche zur Rückfläche ermöglicht, dass das Paddel in Drehrichtung an seiner vorderen Kante eine Schneidkante aufweist, welche mit geringer Kraft durch das zu mischende Material bewegt werden kann.

Alternativ kann der Rückwinkel der Rückfläche gleich dem Arbeitswinkel der Arbeitsfläche sein. Dies ist insbesondere vorteilhaft, wenn eine Ausrichtung des Paddels einstellbar ist, so dass der Rückwinkel bzw. Arbeitswinkel veränderbar sind.

Es versteht sich von selbst, dass die Arbeitsfläche und/oder die Rückfläche auch als gewölbte Fläche ausgebildet sein können. Der entsprechende Arbeitswinkel und Rückwinkel versteht sich dann als Winkel zwischen der senkrechten Ebene und einer gedachten Linie durch die Endpunkte der entsprechenden Fläche in einem Querschnitt des Paddels. Gleiches trifft auf ein Paddel zu, welches aus einem abgekanteten Blech gebildet wird.

Der Rückwinkel kann grösser oder gleich 0°, vorzugsweise genau 0° sein. Dadurch, dass der Rückwinkel grösser oder gleich 0° ist, wird bei einer Rückwärtsdrehung der Mischerwelle das zu mischende Produkt im Wesentlichen nicht rückwärts gefördert sondern lediglich gemischt. Unter einer Rückwärtsdrehung wird hier und im Folgenden eine Drehung verstanden, bei der sich das Paddel nicht in Richtung der Schneidkante sondern in die entgegengesetzte Richtung bewegt. Entsprechend kann beispielsweise beim Anfahren eines Mischers die Mischerwelle zunächst rückwärts gedreht werden, so dass das in den Mischer eingefüllte Material lediglich gemischt und gegebenenfalls konditioniert, nicht jedoch in eine Richtung parallel zur Mischerwelle gefördert wird. Bei einer solchen Rückwärtsdrehung der Mischerwelle wird kein Staudruck im Eingangsbereich des Mischers erzeugt und das zu mischenden Material wird entsprechend geschont. Nach Erreichen der benötigten Vermischung bzw. Konditionierung kann die Drehrichtung der Mischerwelle umgekehrt werden, das zu mischende Material wird weiter gemischt und gleichzeitig gefördert.

Die Summe aus Arbeitswinkel und Rückwinkel kann zwischen 4° und 50°, bevorzugt zwischen 6° und 30°, besonders bevorzugt zwischen 7° und 15° betragen. Es hat sich gezeigt, dass ein solcher Winkel zwischen Arbeitsfläche und Rückfläche ein Optimum sowohl zur Förderung des zu mischenden Produktes als auch zum Mischen, insbesondere bei Rückwärtsdrehung der Mischerwelle, darstellt.

Das Paddel kann eine Schneidekante oder eine Schneidefläche aufweisen, welche bei bestimmungsgemässen Gebrauch ausgehend von einem der Mischerwelle benachbarten Bereich bis zu einer im Wesentlichen äussersten Abmessung des Paddels verläuft. Dabei wird unter einer Schneidekante diejenige Kante verstanden, an welcher die Arbeitsfläche und die Rückfläche sich schneiden. Eine solche Schneidekante muss nicht zwingend scharfkantig ausgestaltet sein sondern kann auch einen bestimmten Radius aufweisen oder abgestumpft sein, so dass sich eine Schneidefläche bildet. Ebenso ist es denkbar, dass die Schneidekante, oder gegebenenfalls die Schneidefläche, im Bereich des Paddels, welcher nahe an der Mischerwelle liegt, breiter oder schmaler ausgestaltet ist als im Bereich der äussersten Abmessung des Paddels. Dadurch, dass die Schneidekante oder Schneidfläche bis zur äussersten Abmessung des Paddels verläuft, wird sichergestellt, dass das Paddel möglichst mit wenig Kraftaufwand durch das zu mischende Material geführt werden kann.

Der Schneidkante kann eine Mischfläche gegenüber liegen, welche bei bestimmungsgemässen Gebrauch ausgehend von einem der Mischerwelle benachbarten Bereich bis zu einer im Wesentlichen äussersten Abmessung des Paddels verläuft. Eine solche Mischfläche bewirkt insbesondere bei einer Rückwärtsdrehung der Mischerwelle ein optimales Vermischen des zu mischenden Materials. Zwar weist eine solche Mischfläche bei Rückwärtsdrehung der Mischerwelle einen erhöhten Widerstand beim Durchschreiten durch das zu vermischende Material auf, ermöglicht jedoch andererseits eine optimale Vermischung.

Die Schneidkante und/oder die Mischfläche können bei bestimmungsgemässen Gebrauch zu einer Rotationsachse der Mischerwelle im Wesentlichen radial angeordnet sein. Eine solche radiale Ausrichtung der Schneidkante und/oder der Mischfläche stellt sicher, dass die Arbeitsfläche im äussersten Ende des Paddels breiter ausgestaltet ist und entsprechend eine grössere Förderwirkung und/oder Mischwirkung entfaltet.

Die Mischfläche kann mit der Rückfläche einen Mischwinkel zwischen 40° und 86°, bevorzugt zwischen 60° und 84°, besonders bevorzugt zwischen 75° und 83° einschliessen. Eine solche Mischfläche, welche eine leichte Neigung gegenüber einer Rotationsachse einer Mischwelle aufweist, reduziert den Widerstand, wenn das Paddel bei Rückwärtsrotation der Mischerwelle durch das zu vermischende Produkt geführt wird.

Das Paddel kann aus einem Vierkantprofil mit einem angeschweissten, im Querschnitt v-förmig angewinkelten Blech gebildet werden. Die Spitze des v-förmigen Bleches bildet die Schneidkante, während die Mischfläche von einer der Schneidkante gegenüberliegenden Fläche des Vierkantprofils gebildet wird. Statt des angewinkelten Bleches können alternativ zwei Blechplatten in einem Winkel zueinander miteinander verbunden werden. Vorteilhaft ist dabei, dass auf Standardbauteile zurückgegriffen werden kann.

Alternativ kann das Paddel als einfaches Leitblech ausgebildet sein, welches jedoch drehbar gelagert ist, so dass Arbeitswinkel und Rückwinkel einstellbar sind. Damit kann das Paddel, je nach Rotationsrichtung, derart ausgerichtet werden, dass eine Förderung und/oder eine Mischung stattfindet.

Als weitere Alternative ist es möglich, das Paddel aus einem flexiblen Material zu gestalten und derart anzuordnen, dass das Paddel bei Bewegung in Drehrichtung im Wesentlichen starr ist und eine Förderung bewirkt, während bei einer Rückwärtsdrehung das Paddel nachgiebig ist und durch das zu mischende Produkt verformt wird und folglich keine Förderung sondern nur eine Mischung bewirkt.

Eine solche Funktionsweise kann auch dadurch erreicht werden, indem statt des flexiblen Materials das Paddel derart an der Mischerwelle angelenkt wird, dass dieses bei Bewegung in Drehrichtung durch das zu mischende Produkt in einer Arbeitsstellung gehalten wird und eine Förderung bewirkt, während bei einer Rückwärtsdrehung das Paddel durch das zu mischende Produkt aus der Arbeitsstellung heraus geschwenkt wird und folglich keine Förderung sondern nur eine Mischung bewirkt. Die Anlenkung kann radial, tangential oder in beliebiger Orientierung bezüglich der Mischerwelle erfolgen. Auch kann vorgesehen sein, dass Anschlagelemente vorhanden sind, welche die Schwenkbewegung des Paddels begrenzen, wobei die Begrenzung weiter bevorzugt einstellbar ist.

Beispielsweise können hier Paddel aus einem gummiartigen Material Anwendung finden, welche nach Art eines Teigschabers funktionieren.

Das Paddel kann auch zumindest bereichsweise aus angelenkten oder drehbar gelagerten Elementen nach Art einer Jalousie bestehen, welche je nach Rotationsrichtung in ihrer Position eingestellt werden, um eine Förderung oder Mischung zu bewirken.

Das Paddel kann ferner zur Einstellung der gewünschten Wirkung in Rotationsrichtung zumindest teilweise pneumatisch oder hydraulisch betätigbare Bereiche aufweisen, welche eine Änderung des Arbeitswinkels und/oder des Rückwinkels ermöglichen. Das Paddel kann auch insgesamt aus einem aufblasbaren Element ausgebildet sein.

Das Paddel kann eine von der Arbeitsfläche zur Rückfläche durchgehende Öffnung aufweisen. Eine solche Öffnung durch die Arbeits- bzw. Rückfläche erlaubt ein Durchströmen des zu vermischenden Produkts, so dass ein optimales Vermischen erfolgt.

Das Paddel kann alternativ aus zwei länglichen Elementen gebildet werden, welche radial auf der Mischerwelle angeordnet werden und an ihrem der Welle abgewandten Ende miteinander mit einem bogenförmigen Verbindungselement verbunden sind. Das Verbindungselement kann gleichzeitig als Einstreifer dienen.

Wie oben bereits bezüglich des Paddels beschrieben, kann die Öffnung auch mit drehbaren und/oder klappbaren Elementen versehen werden, welche die Öffnung nur bei bestimmter Rotationsrichtung (Drehrichtung oder Rückwärtsdrehung) freigeben.

Das Paddel kann auch als Bürste, d.h. aus einer Mehrzahl von vorzugsweise radial bezüglich der Mischerwelle angeordneten Borsten oder borstenähnlichen Elementen gebildet werden.

Eine Paddelschiene für einen Mischer umfasst einen Paddelhalter und ein oder mehrere Paddel wie vorgängig beschrieben. Eine solche Paddelschiene erlaubt eine einfache Montage mehrerer Paddel gleichzeitig auf einer Mischerwelle eines Mischers.

Der Paddelhalter kann Aufnahmepositionen zum Aufnehmen der Befestigungsmittel der Paddel aufweisen. Solche Aufnahmepositionen sind beispielsweise einfache Bohrungen, in welche ein entsprechend ausgestaltetes Befestigungsmittels des Paddels eingesteckt werden kann. Beispielsweise werden die Paddel im Paddelhalter verschweisst. Alternativ ist es auch denkbar, dass die Befestigung mittels Presspassung oder mittels einer Schraubverbindung gewährleistet wird.

Die Paddelschiene kann mehrere Befestigungsmittel zum Befestigen der Paddelschiene an einer Mischerwelle aufweisen. Beispielsweise kann die Paddelschiene auf die Mischerwelle geschraubt werden. Die Befestigungsmittel wären bei einer solchen Befestigungsart vorzugsweise Durchgangsbohrungen, durch welche die Paddelschiene mittels einer entsprechenden Schraube an der Mischerwelle befestigt werden kann. Alternativ ist es jedoch auch denkbar, dass die Paddelschiene in entsprechende Rasthaken der Mischerwelle einrastet und lediglich mit einem Sicherungsmittel beispielsweise in Form eines Stiftes oder einer Schraube gesichert wird. Eine einfache lösbare Befestigung erlaubt insbesondere ein schnelles Auswechseln abgenutzter Paddelschienen bzw. abgenutzter Paddel. Ausserdem können unterschiedliche Paddelschienen je nach zu vermischendem Produkt eingesetzt und entsprechend schnell ausgetauscht werden.

Der Paddelhalter ist bevorzugt als im Querschnitt u-förmiges Profil ausgebildet und derart dimensioniert, dass jeweils zwei Paddelhalter die Mischerwelle umgreifen können. Zur besseren Übertragung des Drehmoments kann die Mischerwelle im Querschnitt im Wesentlichen viereckig ausgebildet sein. Beide Paddelhalter bilden, wenn miteinander verbunden, ebenfalls eine im Wesentlichen viereckige Profilanordnung mit einem Innenraum aus, dessen Abmessung im Wesentlich den äusseren Abmessungen der Mischerwelle entspricht. Alternativ kann die Mischerwelle z.B. als Keiloder Zahnwelle ausgebildet sein. Eine reibschlüssige Verbindung mit der Mischerwelle ist ebenso denkbar.

An der Arbeitsfläche oder an der Rückfläche der Paddel kann je ein Einstreifer zum Abstreifen eines bei bestimmungsgemässen Gebrauch zu mischenden Materials von einer Gehäusewand eines Mischers angeordnet sein. Je nach zu vermischendem Produkt können unterschiedliche Einstreifer verwendet werden, so dass ein Abstand zwischen Einstreifer und Gehäusewand des Mischers individuell angepasst werden kann.

Der Einstreifer kann die Form eines Ringsegmentes aufweisen. Der Einstreifer kann an seinen bei bestimmungsgemässem Gebrauch in Rotationsrichtung angeordneten Enden je ein Verbindungsmittel aufweisen, mit welchem der Einstreifer eines Paddels mit dem Einstreifer eines in Rotationsrichtung nachfolgenden und/oder vorausgehenden Paddels verbindbar ist. Dadurch, dass die Einstreifer der einzelnen Paddel untereinander verbindbar sind, können die Einstreifer entsprechend filigran ausgestaltet werden, ohne jedoch die benötigte Stabilität zu verlieren.

Alternativ können die Einstreifer als getrenntes Bauteil zur Nachrüstung ausgebildet sein und insbesondere Verbindungsmittel aufweisen, welche gleichzeitig sowohl zur Verbindung der Einstreifer mit dem Paddel als auch zur Verbindung der Einstreifer miteinander dienen. Damit wird eine kostengünstigere und einfach nachrüstbare Alternative geschaffen.

Eine Mischerwelle eines Mischers weist zumindest in einem Anfangsbereich der Mischerwelle mehrere Paddel oder mehrere Paddelschienen wie vorgängig beschrieben auf. Entsprechend ist eine solche Mischerwelle geeignet, in der einen Drehrichtung das zu mischende Produkt gleichzeitig zu fördern und zu mischen, während die Mischerwelle in der anderen Drehrichtung das zu mischende Produkt lediglich vermischt.

Die bei bestimmungsgemässem Gebrauch in Rotationsrichtung nacheinander angeordneten Paddel können mittels Einstreifern untereinander verbunden sein. Solche Einstreifer dienen einerseits dem Abstreifen eines an der Gehäusewand des Mischers anhaftenden Materials und andererseits erhöhen die Einstreifer die Stabilität der einzelnen Paddel sowie der Einstreifer untereinander.

Der Einstreifer kann alternativ als Drahtseil ausgebildet werden, welches entlang der Mischerwelle in entsprechenden Aufnahmeabschnitten der Paddel befestigt oder geführt ist. Auch damit wird eine einfachere und günstigere Variante zur Ausbildung eines Einstreifers geschaffen.

Die Steigung (Ganghöhe) der schraubenlinienförmigen Struktur, welche von den miteinander verbundenen Einstreifern gebildet wird, kann je nach Anforderung gewählt werden. So ist es beispielsweise denkbar, dass nicht jedes in Rotationsrichtung angeordnete Paddel mittels Einstreifern mit dem nachfolgenden bzw. vorausgehenden Paddel verbunden wird, so dass eine grössere Steigung entsteht. Ferner können die Einstreifer derart miteinander verbunden werden, dass mehrere schraubenlinienförmige Strukturen entstehen.

Auch ist es möglich, dass die schraubenlinienförmige Struktur eine der Drehrichtung der Paddel entgegengesetzte Drehrichtung aufweist. Das bedeutet, dass in Rotationsrichtung angeordnete Paddel z.B. entlang einer gedachten rechtsdrehenden Schraubenlinie angeordnet sind während die schraubenlinienförmige Struktur linksdrehend ist.

Die Paddel oder die Paddelschienen können ausschliesslich im Anfangsbereich der Mischerwelle angeordnet sein. Eine solche Mischerwelle ist entsprechend mit unterschiedlichen Förder- und Mischmitteln bestückt. Dadurch, dass lediglich im Anfangsbereich die entsprechend ausgeformten Paddel angeordnet sind, können verschiedene Misch- und Förderoperationen mit ein und derselben Mischerwelle realisiert werden. Insbesondere ist es aber weiterhin möglich, beim Anfahren des Mischers das zu vermischende Produkt bis zur Sicherstellung der benötigen Vermischung im Anfangsbereich der Mischerwelle zu halten.

Die Paddel und die Paddelschiene können jedoch auch beliebig entlang der Mischerwelle angeordnet werden.

Ein erfindungsgemässer Mischer weist eine Mischerwelle wie vorgängig beschrieben auf. Ein solcher Mischer ermöglicht ein problemloses Anfahren, ohne dass das zum Anfahren des Mischers benötigte Produkt entsorgt bzw. rezykliert wird.

Insbesondere wird in dem Bereich des Mischers, in welchem die Paddel angeordnet sind, einem Anfangsbereich der Mischerwelle, im Wesentlichen keine Förderung des Produktes bewirkt, wenn die Mischerwelle sich in der ersten Rotationsrichtung dreht. Mit "im Wesentlichen keine Förderung" wird im Sinne der vorliegenden Erfindung verstanden, dass das Produkt in dem Bereich verweilt und dort ggf. umgewälzt wird, in welchem die Paddel angeordnet sind. Das schliesst jedoch nicht aus, dass innerhalb des Bereiches das Produkt beispielsweise in eine Richtung parallel zur Mischerwelle hin und her gefördert wird, ohne dass jedoch insgesamt eine Förderung von Produkt in Richtung eines Auslasses des Mischers und aus dem Bereich, in welchem die Paddel angeordnet sind, heraus stattfindet, wenn die Mischerwelle sich in der ersten Rotationsrichtung dreht. Zusätzlich sind in einem dem Bereich benachbarten Abschnitt des Mischers andere Elemente an der Mischerwelle angebracht, welche entweder keine Förderung oder eine Rückwärtsförderung, damit ist eine Förderung in Richtung des Einlasses des Mischers gemeint, bewirken.

Zur Verbesserung der Vermischung und Konditionierung beim Anfahren kann der Mischer mit einem Gefälle angeordnet werden. Das bedeutet beispielsweise, dass die Mischerwelle nicht im Wesentlichen horizontal sondern leicht nach unten geneigt angeordnet ist. Dabei ist der Anfangsbereich der Mischerwelle niedriger als ein Auslassbereich angeordnet, so dass beim Anfahren des Mischers die Schwerkraft zum Halten des zu vermischenden Produkts im Anfangsbereich des Mischers verwendet wird. Umgekehrt kann ein Auslassbereich niedriger als der Anfangsbereich angeordnet werden. Durch Rückwärtsdrehung der Mischerwelle wird das zu vermischende Produkt "nach oben" in Richtung des Einlasses gefördert und fällt jedoch durch Schwerkrafteinwirkung zurück in Richtung Auslass. Bevorzugt ist die Neigung des Mischers einstellbar, so dass z.B. nach dem Anfahren der Mischer wieder horizontal ausgerichtet wird.

Zusätzlich können Paddel oder paddelähnliche Elemente an der Innenfläche des Mantels des Mischers angeordnet werden, um das Vermischen weiter zu verbessern.
Weiter bevorzugt können Staumittel im Mischer angeordnet werden, welche das zu vermischende Produkt im Anfangsbereich der Mischerwelle beim Anfahren halten. Eine mögliche Ausgestaltung der Staumittel ist eine pneumatische Stauscheibe, welche umfanglich an der Innenfläche des Mantels des Mischers angeordnet ist und bei Bedarf aufgeblasen werden kann. Auch kann eine Stauscheibe nach Art einer Irisblende realisiert werden.

Die Staumittel können auch an der Mischerwelle angeordnet werden, zu Beispiel als aufklappbare Elemente, welche nach Art eines Regenschirmes geöffnet und geschlossen werden können.

Im Allgemeinen kommen als Materialien für den Mischer, nebst den üblichen Metallwerkstoffen auch carbonfaserverstärkte und/oder glasfaserverstärkte Kunststoffe (CFK und/oder GFK) und/oder Kunststoffe sowie keramische Werkstoffe in Frage.

Ein erfindungsgemässes Verfahren zum Mischen eines zu konditionierenden Produktes in einem Mischer wie vorgängig beschrieben umfasst die Schritte
- Befüllen des Mischers mit einem zu konditionierenden Produkt,
- Rotieren der Mischerwelle in einer ersten Rotationsrichtung, so dass die Paddel im Wesentlichen keine Förderung des Materials in Richtung parallel zur Mischerwelle bewirken,
- Rotieren der Mischerwelle in einer zweiten Rotationsrichtung, so dass die Paddel eine Förderung des Materials in Richtung parallel zur Mischerwelle bewirken.

Wie bereits beschrieben, ermöglicht ein solches Verfahren insbesondere beim Anfahren eines Mischers, dass das zu vermischende Material vermischt und konditioniert wird und erst beim Erreichen der benötigten Vermischung bzw. Konditionierung durch den Mischer zum Auslass des Mischers gefördert wird.

Die Schritte Rotieren in erster Rotationsrichtung und in zweiter Rotationsrichtung können mehrmals wiederholt werden. Durch den mehrmaligen Wechsel der Rotationsrichtung kann sogar während dem Betrieb des Mischers noch Einfluss auf die Vermischung bzw. Konditionierung genommen werden.

Eine Vorkonditionierung bzw. Vormischung kann dem erfindungsgemässen Verfahren vorgeschaltet werden.

Wenn bewegliche Paddel Anwendung finden, kann der Mischbereich entlang der Welle durch Änderung der Ausrichtung der Paddel geändert werden. Beispielsweise kann der Mischbereich je nach Durchsatz kürzer oder länger gestaltet werden.

Eine weitere alternative oder ergänzende Möglichkeit besteht darin, das zu vermischende Produkt bei stehender oder sich drehender Mischerwelle mit Druckluft und/oder Dampf (zusätzlich) zu vermischen und zu erwärmen. Dabei können die Düsen zum Einbringen von Druckluft und/oder Dampf sowohl an der Innenfläche des Mantels des Mischers als auch auf der Mischerwelle angeordnet werden.

Zur Verbesserung der Vermischung können rotierende Düsen, welche durch den Ausfluss von Druckluft und/oder Dampf in Drehung versetzt werden, vorhanden sein.

Eine weitere Möglichkeit zum Halten und Vermischen des zu vermischenden Materials in einem Anfangsbereich der Mischerwelle besteht darin, die Düsen derart zu orientieren, dass ein Gegenstrom von Druckluft und/oder Dampf zur eigentlichen Förderrichtung erzeugt wird. Anhand von Figuren, welche lediglich Ausführungsbeispiele darstellen, wird die Erfindung im Folgenden näher erläutert. Es zeigen:
- **Figur 1a:**: eine Ansicht auf ein Paddel,
- **Figur 1b:**: eine perspektivische Ansicht auf das Paddel gemäss Figur 1a,
- **Figur 1c:**: einen Querschnitt durch das Paddel gemäss Figur 1a entlang der Linie A-A,
- **Figur 1d:**: einen Querschnitt durch eine zweite Ausführungsform eines Paddels,
- Figur 1e:: einen Querschnitt durch eine dritte Ausführungsform eines Paddels,
- **Figur 1f:**: einen schematischen Querschnitt durch eine vierte Ausführungsform eines Paddels bei Rotation in Drehrichtung,
- **Figur 1g:**: einen schematischen Querschnitt des Paddels der Figur 1f bei Rückwärtsdrehung,
- **Figur 1h:**: eine schematische perspektivische Ansicht einer fünften Ausführungsform eines Paddels mit geschlossener Paddelklappe,
- **Figur 1i:**: das Paddel der Figur 1h mit geöffneter Paddelklappe,
- **Figur 1j:**: einen Querschnitt durch eine sechste Ausführungsform eines Paddels,
- **Figur 2a:**: eine Ansicht auf eine Paddelschiene,
- **Figur 2b:**: eine perspektivische Ansicht auf die Paddelschiene gemäss Figur 2a,
- **Figur 2c:**: eine Seitenansicht auf die Paddelschiene gemäss Figur 2a,
- **Figur 2d:**: einen schematischen Querschnitt einer weiteren Ausführungsform einer Paddelschiene,
- **Figur 2e:**: einen schematischen Querschnitt einer dritten Ausführungsform einer Paddelschiene,
- **Figur 2f:**: eine schematische Seitenansicht eines Paddels mit daran befestigten Einstreifern,
- **Figur 3a:**: eine Ansicht auf eine Mischerwelle,
- **Figur 3b:**: eine perspektivische Ansicht auf die Mischerwelle gemäss Figur 3a,
- **Figur 4a:**: eine Ansicht auf einen erfindungsgemässen Mischer, und
- **Figur 4b:**: eine perspektivische Ansicht auf den Mischer gemäss Figur 4a.

Figuren 1a bis 1c zeigen ein Paddel 30. Dabei ist in Figur 1a das Paddel 30 in einer Ansicht dargestellt, in Figur 1b in einer perspektivischen Ansicht und in der Figur 1c in einem Querschnitt entlang der Linie A-A gemäss Figur 1a. Das Paddel 30 ist im Wesentlichen ein flächiges Element, welches keilförmig ausgebildet ist.

Auf der in Rotationsrichtung R vorauseilenden Seite weist das Paddel 30 eine Schneidkante 37 auf, welche jedoch in der dargestellten Ausführungsform zu einer Schneidfläche abgeschliffen ist. Diese Schneidkante 37 wird als Schnittlinie der Arbeitsfläche 33 und der Rückfläche 34, welche in einem Winkel zueinander stehen, gebildet. Auf der der Schneidkante 37 gegenüber liegenden Seite, also in entgegengesetzter Rotationsrichtung R', ist eine Mischfläche 38 ausgebildet.

Das Paddel 30 weist weiter eine durchgehende Öffnung 35 zwischen der Arbeitsfläche 33 und der Rückfläche 34 auf. Ausserdem weist das Paddel 30 auf der bei bestimmungsgemässen Gebrauch einer Mischwelle zugeordneten Seite ein Befestigungsmittel 32 in Form eines Zapfens auf. Die dem Befestigungsmittel 32 gegenüber liegende Seite ist gewölbt ausgestaltet, wobei die Wölbung einer Gehäusewand 2 (siehe Figur 4b) eines Mischers entspricht.

Im bestimmungsgemässen Gebrauch ist das Paddel 30 im Wesentlichen auf einer Rotationsachse einer Mischerwelle senkrecht stehenden Ebene 13 angeordnet. Die Rückfläche 34 ist jedoch zu dieser senkrechten Ebene 13 geneigt und schliesst mit ihrer Ebene einen Rückwinkel 43 ein. Die Arbeitsfläche 33 ist ebenfalls gegenüber der senkrechten Ebene 13 geneigt und schliesst einen Arbeitswinkel 42 ein. Dabei ist jedoch der Arbeitswinkel 42 stets grösser als der Rückwinkel 43.

Die Schneidkante 37 ist nicht scharf ausgebildet, sondern weist im Mittel einen Radius von ca. 2 mm auf. Dieser Radius kann je nach geplanter Anwendung angepasst werden. Alternativ kann anstelle eines Radius auch eine scharfe Schneidkante 37 oder eine abgestumpfte Schneidkante 37 mit einer Schneidfläche ausgebildet sein. Die der Schneidkante 37 gegenüber liegende Mischfläche 38 steht in einem Mischwinkel 39 von der Rückfläche 34 ab.

Es versteht sich von selbst, dass alle Flächen, namentlich die Arbeitsfläche 33, die Rückfläche 34 und die Mischfläche 38 auch als gewölbte Flächen ausgebildet sein können. Die entsprechenden Winkel, Arbeitswinkel 42, Rückwinkel 43 und Mischwinkel 39 sind dann mittels einer gedachten Geraden durch die Endpunkte der entsprechenden Flächen zu definieren.

Sowohl die Schneidkante 37 als auch die Mischfläche 38 erstrecken sich bei bestimmungsgemässem Gebrauch ausgehend von einer Mischerwelle 10 (siehe Figuren 3a und 3b) bis zur äussersten Abmessung des Paddels 30. Diese äussere Abmessung des Paddels 30 erstreckt sich bei bestimmungsgemässem Gebrauch im Wesentlichen bis zu einer Innenseite einer Gehäusewand 2 (siehe Figur 4b). Es versteht sich von selbst, dass dabei zwischen der Gehäusewand 2 und dem Paddel 30 immer ein gewisser Spalt in der Grössenordnung von 1 mm bis 10 mm besteht.

In der Figur 1d ist eine mögliche Ausgestaltung des Paddels 30 aus einem Vierkantprofil 50 mit daran befestigtem, im Querschnitt v-förmigem Blech 51 gezeigt.

Die Figur 1e zeigt ein Paddel 30, das aus einem einzigen, abgekanteten Blech 52 gebildet wird. Dabei sind die gedachte Arbeitsfläche 33 und Rückfläche 34 durch die Strich-Zweipunktlinie dargestellt, welche sich jeweils von der entsprechenden Kante der Mischfläche 38 bis zur Schneidkante erstrecken. Die übrigen Bestandteile entsprechen denen der Figuren 1a bis 1c.

In den Figuren 1f und 1g ist schematisch die Funktionsweise eines Paddels 30 aus einem flexiblen Material gezeigt. In Rotationsrichtung R der Mischerwelle 10 ist die Arbeitsfläche 33, welche mit einem Arbeitswinkel 42 zur Ebene 13 angeordnet ist, nicht nachgiebig. In Rotationsrichtung R' wird jedoch das Paddel 30 durch das zu vermischende Produkt deformiert, so dass eine Rückfläche 34 mit einem Rückwinkel 43 kleiner als der Arbeitswinkel 42 zur Ebene 13 entsteht.

In den Figuren 1h und 1i ist ein Paddel 30 dargestellt, welches aus einem Paddelrahmen 54 besteht, an welchem eine Paddelklappe 55, welche Teil der Arbeitsfläche 33 ist, mittels eines Scharniers 56 angelenkt ist. Der Paddelrahmen 54 und die Paddelklappe 55 sind auf einer Mischerwelle derart angeordnet, dass in Rotationsrichtung R die Paddelklappe 55 durch den vom Produkt auf die Paddelklappe 55 erzeugten Druck geschlossen bleibt. In Rotationsrichtung R' wird vom Produkt ein Druck auf die nicht sichtbare Rückfläche des Paddels 30 ausgeübt, welcher das Öffnen der Paddelklappe 55 verursacht, so dass keine Förderung des Produkts erfolgt. Zusätzlich können Mittel zum Halten der Paddelklappe 55 in der Schliessstellung, z.B. Magnete, vorhanden sein, welche die Öffnung der Paddelklappe erst ab einem festlegbaren Druckschwellenwert erlauben. Auch können Mittel zum Schliessen der Paddelklappe 55, z.B. eine Feder, vorhanden sein, welche ein Schliessen der Paddelklappe 55 unterstützen.

Alternativ kann das gesamte Paddel an der Mischerwelle angelenkt und mit Anschlagelementen in der Bewegung begrenzt werden, wobei die Position der Anschlagelemente bevorzugt einstellbar ist.

Die Figur 1j zeigt ein Paddel 30, bei welchem der Arbeitswinkel mittels eines pneumatischen Elements 57 einstellbar ist. Alternativ kann der Rückwinkel auf ähnliche Weise eingestellt werden. Denkbar ist es auch, dass sowohl Arbeitswinkel 42 als auch Rückwinkel 43 oder die Ausrichtung des Paddels 30 einstellbar sind.

In den Figuren 2a bis 2c ist eine Paddelschiene 20 dargestellt. Figur 2a zeigt eine Ansicht, Figur 2b eine perspektivische Ansicht und Figur 2c eine Seitenansicht der Paddelschiene 20. Die Paddelschiene 20 umfasst einen Paddelhalter 21, auf dem im dargestellten Ausführungsbeispiel drei keilförmige Paddel 30, wie vorgängig zu den Figuren 1a bis 1c beschrieben, angeordnet sind. Der Paddelhalter 21 weist vier als Bohrungen ausgestaltet Befestigungsmittel 23 auf, mittels welcher die Paddelschiene 20 beispielsweise an einer Mischerwelle 10 (siehe Figur 3a) befestigt werden kann. An jedem der drei Paddel 30 ist je ein Einstreifer 40 angeordnet, welcher an beiden Enden je mit einem Verbindungsmittel 41 ausgestaltet ist. Der Einstreifer 40 ist dabei auf der Rückfläche 34 (siehe Figur 1c) am Paddel 30 angebracht. Es versteht sich von selbst, dass die Einstreifer 40 je nach Anwendung unterschiedlich ausgestaltet sein können. Insbesondere können die Einstreifer 40 an ihren Enden im Bereich der Verbindungsmittel 41 auch unterschiedlich ausgestaltet sein. Beispielsweise können diese auch gerade ausgebildet und erst im Endbereich um einen Winkel von ca. 90° abgeknickt sein. Die Paddel 30 sind mit ihren Befestigungsmitteln 32 (siehe Figur 1a) in entsprechende Aufnahmepositionen (nicht dargestellt) des Paddelhalters 21 eingesteckt und dort entsprechend verschweisst. Dabei sind die Paddel 30 derart angeordnet, dass die Paddel 30 bei bestimmungsgemässem Gebrauch der Paddelschiene 20 mit ihrer Rückfläche 34 bzw. mit dem Einstreifer 40 auf einer Ebene senkrecht zur Rotationsachse 11 einer Mischerwelle 10 (siehe Figur 3a) angeordnet sind. Jedes der Paddel 30 ist mit einer Öffnung 35 versehen, welche ausgehend von der Arbeitsfläche 33 zur Rückfläche 34 (siehe Figuren 1) verläuft.

In der Figur 2d sind zwei Paddelschienen 20 schematisch dargestellt, welche jeweils einen Paddelhalter 21 und Paddel 30 umfassen. Die Paddelhalter 21 sind jeweils mit einem im Wesentlichen u-förmigen Querschnitt ausgebildet, um eine Mischerwelle 10 angeordnet und miteinander verbunden. Reibschluss dient der Übertragung des Drehmoments.

Alternativ kann die Mischerwelle 10 als Vierkantprofil ausgebildet sein, wie in Figur 2e gezeigt. Die Paddelhalter 21 sind mit einem entsprechenden Querschnitt ausgebildet. In diesem Fall erfolgt die Drehmomentübertragung mittels Formschluss.

Die Figur 2f zeigt ein Paddel 30 mit zwei Einstreifern 40, welche mittels Verbindungsmitteln 41 miteinander und mit dem Paddel 30 verbunden sind. Damit ist nur ein Verbindungsmittel 41 notwendig, um die Einstreifer 40 an dem Paddel 30 zu befestigen.

In den Figuren 3a und 3b ist eine Ansicht auf eine Mischerwelle 10 bzw. eine perspektivische Ansicht der Mischerwelle 10 dargestellt. Auf der Mischerwelle 10 sind mehrere Paddel 30 (wie vorgängig beschrieben) angeordnet. Diese Paddel 30 befinden sich in einem Anfangsbereich 12 der Mischerwelle 10. Anschliessend an diesen Anfangsbereich 12 sind noch weitere Mischpaddel 14 angeordnet, welche unterschiedliche Ausgestaltungen aufweisen. Die Paddel 30 sind jeweils mit den entsprechenden Einstreifern 40 untereinander verbunden. Ausserdem sind die einzelnen Paddel 30 je auf einem Paddelhalter 21 angeordnet. Die Paddel 30, die Einstreifer 40 und der Paddelhalter 21 bilden zusammen eine Paddelschiene 20, welche bei Bedarf einfach ausgetauscht werden kann. Die Mischerwelle 10 rotiert in bestimmungsgemässem Gebrauch um die Rotationsachse 11.

Die Figuren 4a und 4b zeigen einen erfindungsgemässen Mischer 1, wobei die Figur 4a eine Ansicht und die Figur 4b eine perspektivische Ansicht des Mischers 1 mit einer geöffneten Gehäusewand 2 zeigt. Der Mischer 1 weist einen Einlass 15 und einen Auslass 16 auf. In einem Anfangsbereich 12 des Mischers 1 ist die im Innern des Mischers 1 angeordnete Mischerwelle 10 mit keilförmigen Paddeln 30, wie vorgängig beschreiben, versehen. Diese keilförmigen Paddel 30 gewährleisten, dass in einer Rotationsrichtung R (siehe Figur 1a) das in den Mischer 1 eingefüllte Produkt gemischt und gefördert wird, während das Produkt bei Rotation der Mischerwelle 10 in entgegengesetzter Richtung R' lediglich vermischt wird. Die einzelnen Paddel 30 sind jeweils über Einstreifer 40 untereinander verbunden. Dabei sind die Paddel 30 jeweils auf einem Paddelhalter 21 angeordnet. Die Einstreifer 40 weisen an ihren Enden Verbindungsmittel 41 auf, welche die Verbindung mit einem nachfolgenden Einstreifer 40 ermöglichen. Zu erkennen ist in der Figur 4a auch, dass die keilförmigen Paddel 30 auf der Seite entgegen der Rotationsrichtung R (siehe Figur 1a) eine Mischfläche 38 aufweisen, während auf der anderen Seite eine Schneidekante 37 angeordnet ist.

Ein solcher Mischer 1 kann nun beispielsweise beim Anfahren mit einem zu mischenden Produkt über den Einlass 15 zumindest teilweise befüllt werden. Anschliessend kann die Mischerwelle 10 derart rotiert werden, dass die Mischflächen 38 der Paddel 30 das zu vermischende Produkt mischen. Erst wenn das zu vermischende Produkt die gewünschte Konsistenz, beispielsweise durch Beschicken mit Dampf und/oder durch Erwärmen erreicht hat, kann die Rotationsrichtung der Mischerwelle 10 geändert werden, so dass die einzelnen Paddel 30 mit ihrer Arbeitsfläche 33 das zu mischende Produkt mischen und gleichzeitig in Richtung zum Auslass 16 fördern. Nötigenfalls kann die Rotationsrichtung der Mischerwelle 10 nochmals geändert werden, falls das zu vermischende und zu konditionierende Produkt noch nicht die erforderlichen Bedingungen erfüllt.

## Patentansprüche

1. Verfahren zum Mischen eines zu konditionierenden Produktes in einem Konditionierer (1), umfassend die Schritte
- teilweises Befüllen des Konditionierers (1) mit dem Produkt,
- Rotieren einer Mischerwelle (10) des Konditionierers (1) in einer ersten Rotationsrichtung (R'), so dass mindestens ein an der Mischerwelle (10) nur in einem Anfangsbereich (12) der Mischerwelle (10) angeordnetes Paddel (30) im Wesentlichen keine Förderung des Produkts im Anfangsbereich (12) in eine Richtung parallel zur Mischerwelle (10) bewirkt, wobei das Produkt im Anfangsbereich (12) der Mischerwelle (10) gehalten wird, und wobei in einem dem Anfangsbereich benachbarten Abschnitt des Konditionierers andere Elemente an der Mischerwelle angeordnet sind, welche entweder keine Förderung oder eine Rückwärtsförderung des Produkts bewirken, wobei das Paddel (30) ein flächiges Element mit einer Arbeitsfläche (33) und einer Rückfläche (34) umfasst, welches in bestimmungsgemässem Gebrauch im Wesentlichen auf einer Ebene senkrecht auf einer Rotationsachse (11) der Mischerwelle (10) steht und ein Befestigungsmittel (32) zum Befestigen des Paddels (30) an der Mischerwelle (10) aufweist, wobei die Arbeitsfläche (33) um einen Arbeitswinkel (42) auf die eine Seite und die Rückfläche (34) um einen Rückwinkel (43) auf die andere Seite der Ebene senkrecht zur Rotationsachse (11) der Mischerwelle (10) geneigt sind, wobei der Rückwinkel (43) kleiner als der Arbeitswinkel (42) ist,
- Rotieren der Mischerwelle (10) in einer zweiten Rotationsrichtung (R), so dass das mindestens eine Paddel (30) eine Förderung des Produkts in eine Richtung parallel zur Mischerwelle (10) bewirkt, wobei das Produkt durch den Konditionierer (1) über dem dem Anfangsbereich (12) benachbarten Abschnitt des Konditionierers (1) zum Auslass des Konditionierers (1) gefördert wird.

2. Verfahren nach Anspruch 1, wobei die Schritte Rotieren in erster Rotationsrichtung (R') und in zweiter Rotationsrichtung (R) mehrmals wiederholt werden.

3. Verfahren nach Anspruch 1 oder 2, wobei vor oder während des Schrittes Rotieren in erster Rotationsrichtung (R') das Produkt mittels Druckluft und/oder Dampf vermischt wird.

4. Konditionierer (1), insbesondere zur Durchführung eines Verfahrens nach einem der Ansprüche 1 bis 3 mit mindestens einer Mischerwelle (10), an welcher:
- nur in einem Anfangsbereich (12) der Mischerwelle (10) mindestens ein Paddel (30) oder mindestens eine Paddelschiene (20) mit dem mindestens einem Paddel (30) angeordnet ist, wobei das Paddel (30) ein flächiges Element mit einer Arbeitsfläche (33) und einer Rückfläche (34) umfasst, welches in bestimmungsgemässem Gebrauch im Wesentlichen auf einer Ebene senkrecht auf einer Rotationsachse (11) der Mischerwelle (10) steht und ein Befestigungsmittel (32) zum Befestigen des Paddels (30) an der Mischerwelle (10) oder an der Paddelschiene (20) aufweist, wobei die Arbeitsfläche (33) um einen Arbeitswinkel (42) auf die eine Seite und die Rückfläche (34) um einen Rückwinkel (43) auf die andere Seite der Ebene senkrecht zur Rotationsachse (11) der Mischerwelle (10) geneigt sind, wobei der Rückwinkel (43) kleiner als der Arbeitswinkel (42) ist, und
- in einem dem Anfangsbereich benachbarten Abschnitt des Konditionierers (1) andere Elemente angebracht sind,
wobei der Konditionierer (1), die Mischerwelle (10), das mindestens eine Paddel (30) und/oder die Paddelschiene (20) derart ausgestaltet ist/sind, dass:
- beim Rotieren der Mischerwelle (10) in einer ersten Rotationsrichtung (R'), innerhalb des Anfangsbereichs (12) der Mischerwelle (10), im Wesentlichen keine Förderung eines zu konditionierenden und sich im Konditionierer (1) befindlichen Produkts in eine Richtung parallel zur Mischerwelle (10) bewirkt wird, wobei die anderen Elemente entweder keine Förderung oder eine Rückwärtsförderung des Produkts bewirken und dass
- beim Rotieren der Mischerwelle (10) in einer zweiten Rotationsrichtung (R) eine Förderung des Produktes innerhalb des Anfangsbereichs (12) der Mischerwelle (10) in eine Richtung parallel zur Mischerwelle (10) bewirkt wird.

5. Konditionierer (1) nach Anspruch 4, wobei eine Neigung des Konditionierers einstellbar ist.

6. Konditionierer (1) nach Anspruch 4, wobei die Summe aus Arbeitswinkel (42) und Rückwinkel (43) zwischen 4° und 50°, bevorzugt zwischen 6° und 30°, besonders bevorzugt zwischen 7° und 15° beträgt.

7. Konditionierer (1) nach Anspruch 4 oder 6, wobei das Paddel (30) eine insbesondere einer Mischfläche (38) gegenüberliegende Schneidekante (37) oder Schneidfläche aufweist, welche bei bestimmungsgemässem Gebrauch ausgehend von einem der Mischerwelle (10) benachbarten Bereich bis zu einer im Wesentlichen äussersten Abmessung des Paddels (30) verläuft, wobei die Schneidkante oder Schneidfläche (37) und/oder die Mischfläche (38) bei bestimmungsgemässem Gebrauch zu einer Mischerwelle (10) im Wesentlichen radial angeordnet ist.

8. Konditionierer (1) nach Anspruch 7, wobei die Mischfläche (38) mit der Rückfläche (34) einen Mischwinkel (39) zwischen 40° und 86°, bevorzugt zwischen 60° und 84°, besonders bevorzugt zwischen 75° und 83° einschliesst.

9. Konditionierer (1) nach einem der Ansprüche 4 oder 6 bis 8 mit einer Paddelschiene (20) umfassend einen Paddelhalter (21) und das mindestens eine Paddel (30) oder mehrere der Paddel (30).

10. Konditionierer (1) nach Anspruch 9, wobei an der Arbeitsfläche (33) oder der Rückfläche (34) des Paddels (30) je ein Einstreifer (40) zum Abstreifen des bei bestimmungsgemässem Gebrauch zu mischenden Produkts von einer Gehäusewand (2) des Konditionierers (1) angeordnet ist.

11. Konditionierer (1) nach Anspruch 4, wobei ein Arbeitswinkel (42) und/oder Rückwinkel (43) wenigstens eines an der Mischerwelle (10) angeordneten Paddels (30) veränderbar ist.

12. Paddelschiene (20) für einen Konditionierer (1) nach Anspruch 4, umfassend einen Paddelhalter (21) und ein oder mehrere am Paddelhalter (21) angeordnete Paddel (30), wobei das Paddel (30) ein flächiges Element mit einer Arbeitsfläche (33) und einer Rückfläche (34) umfasst, welches in bestimmungsgemässem Gebrauch im Wesentlichen auf einer Ebene senkrecht auf einer Rotationsachse (11) der Mischerwelle (10) anordenbar ist und ein Befestigungsmittel (32) zum Befestigen des Paddels (30) an dem Paddelhalter (21) aufweist, wobei die Arbeitsfläche (33) um einen Arbeitswinkel (42) auf die eine Seite und die Rückfläche (34) um einen Rückwinkel (43) auf die andere Seite der Ebene senkrecht zur Rotationsachse (11) der Mischerwelle (10) geneigt sind, wobei der Rückwinkel (43) kleiner als der Arbeitswinkel (42) ist, wobei an der Arbeitsfläche (33) oder der Rückfläche (34) des Paddels (30) je ein Einstreifer (40) zum Abstreifen des bei bestimmungsgemässem Gebrauch zu mischenden Produkts von einer Gehäusewand (2) eines Konditionierers (1) angeordnet ist, wobei der Einstreifer (40) an seinen bei bestimmungsgemässem Gebrauch in Rotationsrichtung (R) angeordneten Enden je ein Verbindungsmittel (41) aufweist, mit welchem der Einstreifer (40) eines Paddels (30) mit dem Einstreifer (40') eines in Rotationsrichtung nachfolgenden und/oder vorausgehenden Paddels (30') verbindbar ist.

13. Mischerwelle (10) für einen Konditionierer (1) nach Anspruch 4, wobei nur im Anfangsbereich (12) Paddel (30) oder Paddelschienen (20)gemäss Anspruch 12 angeordnet sind.

14. Mischerwelle (10) nach Anspruch 13, wobei mehrere bei bestimmungsgemässem Gebrauch in Rotationsrichtung (R) insbesondere nacheinander angeordneten Paddel (30) mittels Einstreifern (40) untereinander verbunden sind.

## Claims

1. Method for mixing a product to be conditioned in a conditioner (1), comprising the following steps:
- partially filling the conditioner (1) with the product,
- rotating a mixer shaft (10) of the conditioner (1) in a first direction of rotation (R') such that at least one paddle (30), which is arranged on the mixer shaft (10) only in an initial region (12) of the mixer shaft (10), substantially brings about no conveying of the product in the initial region (12) in a direction parallel to the mixer shaft (10), wherein the product is held in the initial region (12) of the mixer shaft (10), and wherein, in a portion of the conditioner that is adjacent to the initial region, other elements are arranged on the mixer shaft that bring about either no conveying or bring about backward conveying of the product, wherein the paddle (30) comprises a planar element with a working surface (33) and a back surface (34), which element, during intended use, is positioned substantially on a plane perpendicular to an axis of rotation (11) of the mixer shaft (10) and has a fastening means (32) for fastening the paddle (30) to the mixer shaft (10), wherein the working surface (33) is inclined by a working angle (42) on the one side, and the back surface (34) is inclined by a back angle (43) on the other side of the plane perpendicular to the axis of rotation (11) of the mixer shaft (10), wherein the back angle (43) is less than the working angle (42),
- rotating the mixer shaft (10) in a second direction of rotation (R) such that the at least one paddle (30) brings about conveying of the product in a direction parallel to the mixer shaft (10), wherein the product is conveyed through the conditioner (1) via the portion of the conditioner (1) that is adjacent to the initial region (12) to the outlet of the conditioner (1) .

2. Method according to Claim 1, wherein the steps of rotating in a first direction of rotation (R') and in a second direction of rotation (R) are repeated multiple times.

3. Method according to Claim 1 or 2, wherein, before or during the step of rotating in a first direction of rotation (R'), the product is mixed by means of compressed air and/or steam.

4. Conditioner (1), in particular for carrying out a method according to one of Claims 1 to 3, having at least one mixer shaft (10), on which:
- at least one paddle (30) or at least one paddle rail (20) with the at least one paddle (30) is arranged only in an initial region (12) of the mixer shaft (10), wherein the paddle (30) comprises a planar element having a working surface (33) and a back surface (34), which element, during intended use, is positioned substantially on a plane perpendicular to an axis of rotation (11) of the mixer shaft (10) and has a fastening means (32) for fastening the paddle (30) to the mixer shaft (10) or to the paddle rail (20), wherein the working surface (33) is inclined by a working angle (42) on the one side, and the back surface (34) is inclined by a back angle (43) on the other side of the plane perpendicular to the axis of rotation (11) of the mixer shaft (10), wherein the back angle (43) is less than the working angle (42), and
- other elements are mounted in a portion of the conditioner (1) that is adjacent to the initial region, wherein the conditioner (1), the mixer shaft (10), the at least one paddle (30) and/or the paddle rail (20) are/is configured in such a way that:
- during rotation of the mixer shaft (10) in a first direction of rotation (R'), substantially no conveying of a product to be conditioned and situated in the conditioner (1) in a direction parallel to the mixer shaft (10) is brought about within the initial region (12) of the mixer shaft (10), wherein the other elements bring about either no conveying or bring about backward conveying of the product, and that
- during rotation of the mixer shaft (10) in a second direction of rotation (R), conveying of the product within the initial region (12) of the mixer shaft (10) in a direction parallel to the mixer shaft (10) is brought about.

5. Conditioner (1) according to Claim 4, wherein an inclination of the conditioner is adjustable.

6. Conditioner (1) according to Claim 4, wherein the sum of working angle (42) and back angle (43) is between 4° and 50°, preferably between 6° and 30°, particularly preferably between 7° and 15°.

7. Conditioner (1) according to Claim 4 or 6, wherein the paddle (30) has a cutting edge (37) or cutting surface which is opposite in particular to a mixing surface (38) and which, during intended use, extends starting from a region adjacent to the mixer shaft (10) as far as a substantially outermost dimension of the paddle (30), wherein the cutting edge or cutting surface (37) and/or the mixing surface (38) is arranged substantially radially to a mixer shaft (10) during intended use.

8. Conditioner (1) according to Claim 7, wherein the mixing surface (38) encloses with the back surface (34) a mixing angle (39) of between 40° and 86°, preferably between 60° and 84°, particularly preferably between 75° and 83°.

9. Conditioner (1) according to one of Claims 4 or 6 to 8 having a paddle rail (20) comprising a paddle holder (21) and the at least one paddle (30) or a plurality of the paddles (30).

10. Conditioner (1) according to Claim 9, wherein the working surface (33) or the back surface (34) of the paddle (30) each has arranged thereon a scrapper (40) for stripping the product to be mixed during intended use from a housing wall (2) of the conditioner (1).

11. Conditioner (1) according to Claim 4, wherein a working angle (42) and/or back angle (43) of at least one paddle (30) arranged on the mixer shaft (10) are/is variable.

12. Paddle rail (20) for a conditioner (1) according to Claim 4, comprising a paddle holder (21) and one or more paddles (30) arranged on the paddle holder (21), wherein the paddle (30) comprises a planar element with a working surface (33) and a back surface (34), which element, during the intended use, can be arranged substantially on a plane perpendicular to an axis of rotation (11) of the mixer shaft (10) and has a fastening means (32) for fastening the paddle (30) to the paddle holder (21), wherein the working surface (33) is inclined by a working angle (42) on the one side, and the back surface (34) is inclined by a back angle (43) on the other side of the plane perpendicular to the axis of rotation (11) of the mixer shaft (10), wherein the back angle (43) is less than the working angle (42), wherein the working surface (33) or the back surface (34) of the paddle (30) each has arranged thereon a scrapper (40) for stripping the product to be mixed during intended use from a housing wall (2) of a conditioner (1), wherein the scrapper (40) has, at each of its ends arranged during intended use in the direction of rotation (R), a connecting means (41) with which the scrapper (40) of a paddle (30) can be connected to the scrapper (40') of a paddle (30') which follows it and/or precedes it in the direction of rotation.

13. Mixer shaft (10) for a conditioner (1) according to Claim 4, wherein paddles (30) or paddle rails (20) according to Claim 12 are arranged only in the initial region (12).

14. Mixer shaft (10) according to Claim 13, wherein a plurality of paddles (30) which are in particular arranged in succession in the direction of rotation (R) during intended use are connected to one another by means of scrappers (40).

## Revendications

1. Procédé de mélange d'un produit à conditionner dans un conditionneur (1), le procédé comprenant les étapes suivantes
- remplir partiellement le conditionneur (1) avec le produit,
- faire tourner un arbre mélangeur (10) du conditionneur (1) dans un premier sens de rotation (R') de sorte qu'au moins une palette (30), disposée sur l'arbre mélangeur (10) uniquement dans une zone initiale (12) de l'arbre mélangeur (10), ne provoque sensiblement aucun déplacement du produit dans une direction parallèle à l'arbre mélangeur (10) dans la zone initiale (12), le produit étant maintenu dans la zone initiale (12) de l'arbre mélangeur (10), et d'autres éléments, qui ne provoquent pas de déplacement ou de déplacement inverse du produit, étant disposés sur l'arbre mélangeur dans une portion du conditionneur adjacente à la zone initiale, la palette (30) comprenant un élément sensiblement bidimensionnel qui est pourvu d'une surface de travail (33) et d'une surface arrière (34) et qui, en utilisation normale, est situé sensiblement dans un plan perpendiculaire à un axe de rotation (11) de l'arbre mélangeur (10) et comporte un moyen de fixation (32) destiné à fixer la palette (30) à l'arbre mélangeur (10), la surface de travail (33) étant inclinée d'un angle de travail (42) d'un côté, et la surface arrière (34) étant inclinée d'un angle arrière (43) de l'autre côté, du plan perpendiculaire à l'axe de rotation (11) de l'arbre mélangeur (10), l'angle arrière (43) étant inférieur à l'angle de travail (42),
- faire tourner l'arbre mélangeur (10) dans un deuxième sens de rotation (R) de sorte que l'au moins une palette (30) provoque un déplacement du produit dans une direction parallèle à l'arbre mélangeur (10), le produit étant déplacé par le conditionneur (1) sur la portion du conditionneur (1) adjacente à la zone initiale (12) jusqu'à la sortie du conditionneur (1).

2. Procédé selon la revendication 1, les étapes de rotation dans un premier sens de rotation (R') et dans un deuxième sens de rotation (R) étant répétées plusieurs fois.

3. Procédé selon la revendication 1 ou 2, le produit étant mélangé au moyen d'air comprimé et/ou de vapeur avant ou pendant l'étape de rotation dans le premier sens de rotation (R').

4. Conditionneur (1), destiné notamment à mettre en œuvre un procédé selon l'une des revendications 1 à 3 et comprenant au moins un arbre mélangeur (10) sur lequel :
- au moins une palette (30) ou au moins un rail de palette (20) pourvu de l'au moins une palette (30) est disposé (e) uniquement dans une zone initiale (12) de l'arbre mélangeur (10), la palette (30) comprenant un élément sensiblement bidimensionnel qui est pourvu d'une surface de travail (33) et d'une surface arrière (34) et qui, en utilisation normale, est situé sensiblement dans un plan perpendiculaire à un axe de rotation (11) de l'arbre mélangeur (10) et comporte un moyen de fixation (32) destiné à fixer la palette (30) à l'arbre mélangeur (10) ou au rail de palette (20), la surface de travail (33) étant inclinée d'un angle de travail (42) d'un côté, et la surface arrière (34) étant inclinée d'un angle arrière (43) de l'autre côté, du plan perpendiculaire à l'axe de rotation (11) de l'arbre mélangeur (10), l'angle arrière (43) étant inférieur à l'angle de travail (42), et
- d'autres éléments étant fixés dans une portion du conditionneur (1) adjacente à la zone initiale,
le conditionneur (1), l'arbre mélangeur (10), l'au moins une palette (30) et/ou le rail de palette (20) étant conçus de telle sorte que :
- lors de la rotation de l'arbre mélangeur (10) dans un premier sens de rotation (R'), dans la zone initiale (12) de l'arbre mélangeur (10), sensiblement aucun déplacement d'un produit à conditionner et situé dans le conditionneur (1) n'est provoqué dans une direction parallèle à l'arbre mélangeur (10), les autres éléments ne provoquant aucun déplacement ou déplacement inverse du produit, et de telle sorte que
- lors de la rotation de l'arbre mélangeur (10) dans un deuxième sens de rotation (R), un déplacement du produit est provoqué dans la zone initiale (12) de l'arbre mélangeur (10) dans une direction parallèle à l'arbre mélangeur (10).

5. Conditionneur (1) selon la revendication 4, l'inclinaison du conditionneur étant réglable.

6. Conditionneur (1) selon la revendication 4, la somme de l'angle de travail (42) et de l'angle arrière (43) étant comprise entre 4° et 50°, de préférence entre 6° et 30°, de manière particulièrement préférée entre 7° et 15°.

7. Conditionneur (1) selon la revendication 4 ou 6, la palette (30) comportant une arête de coupe (37) ou une surface de coupe qui est située en particulier en face d'une surface de mélange (38) et qui, en utilisation normale s'étend d'une zone adjacente à l'arbre mélangeur (10) jusqu'à une dimension sensiblement la plus extérieure de la palette (30), l'arête de coupe ou la surface de coupe (37) et/ou la surface de mélange (38) étant disposées sensiblement radialement à un arbre mélangeur (10) en utilisation normale.

8. Conditionneur (1) selon la revendication 7, la surface de mélange (38) formant avec la surface arrière (34) un angle de mélange (39) compris entre 40° et 86°, de préférence entre 60° et 84°, de manière particulièrement préférée entre 75° et 83°.

9. Conditionneur (1) selon l'une des revendications 4 ou 6 à 8, comprenant un rail de palette (20) pourvu d'un support de palette (21) et de l'au moins une palette (30) ou d'une pluralité de palettes (30).

10. Conditionneur (1) selon la revendication 9, un racleur (40) destiné à décaper le produit à mélanger en utilisation normale d'une paroi de boîtier (2) du conditionneur (1) étant disposé sur la surface de travail (33) ou la surface arrière (34) de la palette (30) .

11. Conditionneur (1) selon la revendication 4, l'angle de travail (42) et/ou l'angle arrière (43) d'au moins une palette (30) disposée sur l'arbre mélangeur (10) pouvant être modifié.

12. Rail de palette (20) destiné à un conditionneur (1) selon la revendication 4, ledit rail de palette comprenant un support de palette (21) et au moins une palette (30) disposée sur le support de palette (21), la palette (30) comprenant un élément sensiblement bidimensionnel qui est pourvu d'une surface de travail (33) et d'une surface arrière (34) et qui, en utilisation normale, peut être disposé sensiblement dans un plan perpendiculaire à un axe de rotation (11) de l'arbre mélangeur (10) et qui comporte un moyen de fixation (32) destiné à fixer la palette (30) au support de palette (21), la surface de travail (33) étant inclinée d'un angle de travail (42) d'un côté, et la surface arrière (34) étant inclinée d'un angle arrière (43) de l'autre côté, du plan perpendiculaire à l'axe de rotation (11) de l'arbre mélangeur (10), l'angle arrière (43) étant inférieur à l'angle de travail (42), un racleur (40) destiné à décaper le produit à mélanger en utilisation normale d'une paroi de boîtier (2) d'un conditionneur (1) étant disposé sur la surface de travail (33) ou la surface arrière (34) de la palette (30), le racleur (40) comportant à chacune de ses extrémités, disposées en utilisation normale dans le sens de rotation (R), un moyen de liaison (41) permettant de relier le racleur (40) d'une palette (30) au racleur (40') d'une palette (30') suivante et/ou précédente dans le sens de rotation.

13. Arbre mélangeur (10) destiné à un conditionneur (1) selon la revendication 4, des palettes (30) ou des rails de palette (20) selon la revendication 12 n'étant disposés que dans la zone initiale (12).

14. Arbre mélangeur (10) selon la revendication 13, une pluralité de palettes (30), disposées les unes à la suite des autres dans le sens de rotation (R), étant reliées entre elles au moyen de racleurs (40).
